# EUROPÄISCHE PATENTSCHRIFT

(11) **EP 0 152 761 B1**
(45) Veröffentlichungstag und Bekanntmachung des Hinweises auf die Patenterteilung: **27.09.1989**
(21) Anmeldenummer: 85100388.9
(22) Anmeldetag: 16.01.1985
(51) Int. Cl.: B65D 83/14

(54) **Vorrichtung zum Herstellen und Versprühen einer aus wenigstens zwei Komponenten, z.B. Flüssigkeiten, und einem Treibgas bestehenden Mischung**
Device for making and vaporizing a mixture composed of at least two components, e.g. fluids, and a propellant
Dispositif pour la fabrication et la vaporisation d'un mélange constitué d'au moins deux composants, p.e. liquides, et d'un gaz sous pression

(30) Priorität: 13.02.1984 DE 3405065
(43) Veröffentlichungstag der Anmeldung: 28.08.1985
(73) Patentinhaber: F.P.D. Future Patents Development Company S.A., Luxembourg (LU)
(72) Erfinder: Klawitter, Hans-Jörg, D-8000 München (DE)
(74) Vertreter: Popp, Eugen, Dr.

(56) Entgegenhaltungen:
- EP-A- 0 062 817
- DE-A- 1 801 518
- US-A- 3 240 391
- US-A- 3 635 261
- US-A- 3 834 589

## Beschreibung

Die Erfindung betrifft eine Vorrichtung zum Herstellen und Versprühen einer aus wenigstens zwei Komponenten, z. B Flüssigkeiten, und einem Treibgas bestehenden Mischung gemäß dem Oberbegriff des Patentanspruches 1.

Eine derartige Vorrichtung ist im Prinzip aus der US-A-3 635 261 (Fig. 5 bis 7) bekannt, wobei der äußere Behälter zwei voneinander getrennte Kammern umfaßt, von denen die eine zwischen dem inneren Behälter und dem Boden des äußeren Behälters ausgebildet ist. Diese umfaßt eine Druckgasfüllung. Mit einem im Boden des äußeren Behälters bereits eingeführten Aufbrechdorn läßt sich eine Fluidverbindung zwischen der Druckgaskammer und dem inneren Behälter herstellen, wobei zu diesem Zweck die bodenseitige Sollbruchstelle mit dem Aufbrechdorn geöffnet wird. Durch das dann in den inneren Behälter gelangende Druckgas und den sich dort aufbauenden Überdruck wird eine der bodenseitigen Sollbruchstelle gegenüberliegende und relativ großflächige Membran aufgebrochen, so daß eine Fluidverbindung zwischen dem inneren Behälter und der zweiten Kammer des äußeren Behälters hergestellt ist.

Problematisch ist bei der bekannten Konstruktion, eine dauerhafte Dichtung zwischen dem Inneren des äußeren Behälters und der Umgebung sicherzustellen, vor allem dann, wenn durch äußere Einwirkungen, wie z. B. erhöhte Umgebungstemperatur, der Druck im äußeren Behälter übermäßig ansteigt, oder wenn der äußere Behälter mit chemisch aggressiven Komponenten gefüllt ist.

Der vorliegenden Erfindung liegt die Aufgabe zugrunde, eine Vorrichtung der eingangs genannten Art zu schaffen, bei der eine dauerhafte Abdichtung zwischen dem Inneren des äußeren Behälters und der Umgebung gewährleistet ist, und bei der eine ausreichende Fluiddichtung zwischen dem Inneren des äußeren Behälters und der Umgebung auch beim Gebrauch aufrechterhalten wird.

Diese Aufgabe wird erfindungsgemäß durch die kennzeichnenden Merkmale des Patentanspruches 1 gelöst.

Dadurch, daß die dem Locher zugeordnete axiale Führungsbohrung im Boden des äußeren Behälters behälterinnenseitig durch eine Verschlußmembran verschlossen ist, ist vor dem Gebrauch eine dauerhafte Fluiddichtung zwischen dem Inneren des äußeren Behälters und der Umgebung sichergestellt. Diese Fluiddichtung wird beim Gebrauch nicht unterbrochen, da erfindungsgemäß die axiale Erstreckung des Fluiddurchgangs im Locher kleiner ist als die Länge der axialen Führungsbohrung im Boden des äußeren Behälters. Durch den derart ausgebildeten Locher in Kombination mit der membranverschlossenen Axialführung für den Locher im Boden des äußeren Behälters läßt sich also eine Fluidverbindung zwischen innerem und äußerem Behälter ohne Gefahr eines unbeabsichtigten Entweichens der Komponenten in die Umgebung herstellen.

Weitere konstruktive Details der erfindungsgemäßen Vorrichtung sind in den Unteransprüchen beschrieben.

Nachstehend wird eine Ausführungsform der erfindungsgemäßen Vorrichtung anhand der beigefügten Zeichnung näher erläutert.

Es zeigen:
Fig. 1 einen Längs- bzw. Axialschnitt durch eine erfindungsgemäße Vorrichtung;
Fig. 2 den unteren Teil der Vorrichtung nach Fig. 1 in vergrößertem Maßstab in einem Zustand vor Gebrauch bzw. im Lager- oder TransportZustand;
Fig. 3 ein als Locher ausgebildetes Brechelement zur Herstellung einer Fluidverbindung zwischen dem Innenraum des inneren Behälters und dem Innenraum des äußeren Behälters, teilweise in Ansicht, teilweise im Schnitt;
Fig. 3a den Locher nach Fig. 3 im Querschnitt;
Fig. 3b den Locher nach Fig. 3 in Draufsicht; und
Fig. 4 den unteren Teil der Vorrichtung nach Fig. 1 mit aufgebrochenem bzw. geöffnetem inneren Behälter im Schnitt.

Die Vorrichtung bzw. der Zweikammerbehälter gemäß Fig. 1 umfaßt einen äußeren Standard-Aerosol-Behälter 1 mit einem Aerosol-Abgabeventil 3, das in üblicher Weise in einem am Öffnungsrand 29 des Behälters 1 dicht befestigten Deckel 30 gefaßt ist sowie einen inneren Behälter 2 der aus einem ebenso korrosionsbeständigem Material besteht wie der äußere Behälter 1. Der äußere Behälter 1 enthält eine Füllgutkomponente A, der innere Behälter 2 eine Füllgutkomponente B sowie ein geeignetes Treibmittel T, welches im allgemeinen ein leicht verflüssigbares Gas, z.B. Butan-Propan, od.dgl., ist. Die innere Füllgutkomponente B kann z.B. Wasserstoffperoxyd und die Füllgutkomponente A ein Farbstoff sein. Die Abmessungen der Behälter 1 und 2 richten sich nach den abzugebenden Füllgutvolumina und deren Verhältnis. Maximal kann der Durchmesser des inneren Behälters 2 knapp so groß sein wie der des Öffnungsrandes 29 des äußeren Behälters 1, so daß der innere Behälter 2 noch durch diese Öffnung in den äußeren Behälter 1 eingeführt werden kann. Für gängige Größen sind diese Abmessungen genormt.

Das im Deckel 30 befestigte Abgabeventil 3 besteht aus einem Ventilkörper 31 und einem in diesem axial einwärts bewegbar gelagerten Betätigungs- oder Abgaberöhrchen 13, durch welches die Mischung aus dem Innenraum des äußeren Behälters 1 entnehmbar ist. Das Abgaberöhrchen 13 ist entgegen der Wirkung einer Schraubenfeder 32 axial einwärts bewegbar, wobei die Abstützung der Schraubenfeder 32 am Ventilkörper 31 einerseits und an einer am Abgaberöhrchen 13 angeformten Ringschulter 33 andererseits erfolgt. Der Ventilkörper 31 ist im Deckel 30 form- und kraftschlüssig verankert, wie Fig. 1 sehr gut erkennen läßt. Am Ventilkörper 31 ist ferner der innere Behälter 2 über eine Abstützung 4 sowohl in axialer als auch radialer bzw. seitlicher Richtung abgestützt. Die Abstützung 4 ist vorzugsweise als ein in axialer Richtung wirkendes Federelement ausgebildet, das den inneren Behälter 2 gegen eine untere Behälterabstützung 5 drückt. Der innere Behälter 2 ist mit einer flaschenhalsartigen Öffnung 20 nach unten gerichtet innerhalb des äußeren Behälters 1 angeordnet. Die flaschenhalsartige Öffnung 20 ist mittels eines Verschlußpfropfens 7 aus Kunststoff, Gummi od.dgl. verschlossen, wobei der Verschlußpfropfen 7 hutförmig ausgebildet und mit seinem äußeren Rand 34 zwischen dem Rand 35 der Öffnung 20 des inneren Behälters 2 und der Behälterabstützung 5 fixiert ist (siehe Fig.2). Der Verschlußpfropfen 7 umfaßt eine die Öffnung 20 verschließende Membran 11, die vorzugsweise etwas dünnwandiger ausgebildet ist als der übrige Teil des Verschlußpfropfens 7 und die bei der dargestellten Ausführungsform durch einen Kerbring 21 zum erleichterten Aufbrechen begrenzt ist. Dadurch wird eine Sollbruchstelle im inneren Verschlußpfropfen 7 erhalten.

Die Membran 11 ist mittels eines durch den Boden 14 des äußeren Behälters 1 hindurch wirksamen Brechelements unter Herstellung einer Fluidverbindung zwischen dem inneren und äußeren Behälter von außen her aufbrechbar, wobei das Brechelement bei der Ausführungsform nach den Fig. 1 bis 5 durch einen stiftartigen Locher 9 mit etwa kreisförmigem Querschnitt (siehe Fig. 3a und 3b) gebildet ist. Der stift- bzw. bolzenartige Locher 9 ist unter Aufrechterhaltung einer Fluiddichtung zwischen dem Innenraum des äußeren Behälters und der Umgebung durch einen im Boden 14 des äußeren Behälters 1 angeordneten Verschlußpfropfen 8 aus Gummi, Kunststoff od.dgl. korrosionsbeständigem Material, hindurchdrückbar, wie die Fig. 3 und 4 sehr gut erkennen lassen. Der Verschlußpfropfen 8 weist ebenfalls eine dünnwandige und gegebenenfalls durch einen Kerbring begrenzte Membran 22 auf, die durch den Locher 9 bei der Ausführungsform nach den Fig. 3 und 4 aufstoßbar ist. Die Membran 22 befindet sich dabei am behälterinneren Ende einer Axialführung für den Locher 9, die als Sackbohrung 23 ausgebildet ist mit einem Innendurchmesser entsprechend dem Außendurchmesser des Lochers 9. Ferner fluchtet die Membran 22 des äußeren Verschlußpfropfens 8 mit der Membran 11 des inneren Verschlußpfropfens 7. Der Locher 9 weist einen Durchgang für den Austritt der im inneren Behälter 2 befindlichen Komponente B samt Treibgas T aus diesem in den Innenraum des äußeren Behälters 1 auf, und zwar in Form einer Längsnut 12, deren axiale Erstreckung D kleiner ist als die Länge L der Sackbohrung 23 im äußeren Verschlußpfropfen 8. Dadurch ist gewährleistet, daß beim Aufbrechen der Membran 22 des äußeren Verschlußpfropfens 8 keine Komponente A aus dem Innenraum des äußeren Behälters 1 durch die Bohrung 23 austreten kann. Der Zweikammerbehälter wird vorzugsweise in dem in Fig. 2 dargestellten Zustand bereitgestellt. Der Locher 9 ist also in die Bohrung 23 bis zum Anschlag an die Membran 22 eingeschoben. Um beim Transport ein ungewolltes Aufbrechen der Membran 22 zu verhindern, ist eine äußere Schutzkappe 10 vorgesehen, die auf das bodenseitige Ende des äußeren Behälters 1 aufgesetzt bzw. aufgeschoben ist. Die erforderliche Beabstandung der Stirnwand 36 der Schutzkappe 10 vom Boden 14 des äußeren Behälters 1 erfolgt durch innerhalb der Schutzkappe 10 angeordnete, vorzugsweise angeformte, Längsrippen 37.

Der innere Behälter 2 ist im Bodenbereich des äußeren Behälters 1 am äußeren Verschlußpfropfen 8 sowohl axial als auch seitlich abgestützt, und zwar über das Stützelement 5, das eine topfförmige Aufnahme 38 für den unteren Teil des inneren Behälters 2 sowie mit dem in das Behälterinnere ragenden Teil des Verschlußpfropfens 8 zusammenwirkende Zentrierrippen 6 aufweist, wobei mindestens drei gleichmäßig über dem Umfang verteilt angeordnete Zentrierrippen 6 vorgesehen sind. Zum erleichterten Eindrücken des Lochers 9 ist dieser an seinem aus dem äußeren Behälter 1 bzw. dem äußeren Verschlußpfropfen 8 herausragenden Ende mit einer Druckplatte 39 versehen.

In Fig. 4 ist der Locher im vollständig eingedrückten Zustand dargestellt. Sowohl die Membran 22 des äußeren Verschlußpfropfens 8 als auch die Membran 11 des inneren Verschlußpfropfens 7 sind aufgebrochen. Durch die Längsnut 12 kann die Füllgutkomponente B aus dem Inneren des inneren Behälters 2 in den Innenraum des äußeren Behälters 1 austreten (siehe Pfeile 40) und sich mit der Komponente A vermischen.

Vorzugsweise ist der Verschlußpfropfen 7 des inneren Behälters integraler Bestandteil der unteren Abstützung 5, d.h. Verschlußpfropfen 7 und Abstützung 5 bilden ein einstückiges Bauteil. Ferner kann das behälterinnere Ende des Lochers 9 etwas angespitzt ausgeführt sein zum erleichterten Aufbrechen sowohl der Membran 22 als auch der Membran 11.

## Patentansprüche

1. Vorrichtung zum Herstellen und Versprühen einer aus wenigstens zwei Komponenten (A, B), z.B. Flüssigkeiten, und einem Treibgas (T) bestehenden Mischung, bestehend aus zwei ineinander angeordneten Behältern (1, 2) zur Aufnahme der zu mischenden Komponenten (A, B) und des Treibgases (T) und einem am äußeren Behälter (1) angeordneten Abgabeventil (3) mit einem zur Herstellung einer Fluidverbindung mit dem Innenraum des äußeren Behälters (1) von außen her betätigbaren Abgaberöhrchen (13), wobei der innere Behälter (2) an seinem dem Abgabeventil (3) abgewandten bzw. dem Boden (14) des äußeren Behälters (1) zugewandten Ende eine membranartige Sollbruchstelle (11) aufweist, die mittels eines von außen durch eine im Boden (14) des äußeren Behälters (1) angeordnete axiale Führungsbohrung (23) hindurchführbaren stiftartigen Lochers (9) aufbrechbar ist, so daß eine Fluidverbindung zwischen dem inneren und äußeren Behälter entsteht, wobei zu diesem Zweck der Locher (9) einen Fluiddurchgang in Form einer Längsnut (12), Abflachung od.dgl. aufweist, dessen axiale Erstreckung derart bemessen ist, daß vor der Öffnung der Sollbruchstelle (11) eine Fluiddichtung zwischen dem Locher (9) und der axialen Führungsbohrung (23) im Boden (14) des äußeren Behälters (1) hergestellt ist, dadurch gekennzeichnet, daß die axiale Führungsbohrung (23) im Boden (14) des äußeren Behälters (1) behälterinnenseitig durch eine Verschlußmembran (22) verschlossen ist, und daß die axiale Erstrekkung (D) des Fluiddurchgangs im Locher (9) kleiner ist als die Länge (L) der axialen Führungsbohrung (23) im Boden (14) des äußeren Behälters (1).

2. Vorrichtung nach Anspruch 1, dadurch gekennzeichnet, daß die Sollbruchstelle (11) des inneren Behälters (2) Teil eines in eine Behälteröffnung (20) einsetzbaren Verschlußpfropfens (7) aus korrosionsbeständigem Material, vorzugsweise Gummi, Kunststoff od.dgl., ist.

3. Vorrichtung nach Anspruch 2, dadurch gekennzeichnet, daß die Sollbruchstelle durch einen Kerbring (21) begrenzt ist.

4. Vorrichtung nach einem der Ansprüche 1 bis 3, dadurch gekennzeichnet daß der innere Behälter (2) im Bodenbereich des äußeren Behälters (1) an einem die axiale Führungsbohrung (23) für den Locher (9) umfassenden Verschlußpfropfen (8) zumindest seitlich, d.h. in radialer Richtung abgestützt ist.

5. Vorrichtung nach einem der Ansprüche 1 bis 4, dadurch gekennzeichnet, daß eine obere, dem Abgabeventil (3) zugewandte Abstützung (4) des inneren Behälters (2) diesen nach Art einer Feder nach unten gegen den Boden (14) des äußeren Behälters (1) drückt.

## Claims

1. Device for producing and spraying a mixture comprising at least 2 components (A, B), e.g. liquids, and a propellant (T), comprising two containers (1, 2), arranged one inside the other, for accommodating the components (A, B) to be mixed and the propellant (T) and a discharge valve (3), arranged on the outer container (1) having a discharge tube (13) which can be operated from outside to produce a fluid connection with the interior of the outer container (1), the inner con-tainer (2) having at its end facing away from the discharge valve (3) or facing the base (14) of the outer container (1) a diaphragm-like predetermined breaking point (11) which can be broken open by means of a pin-like piercer (9) which can be passed through an axial guide bore (23) arranged in the base (14) of the outer container (1) from outside so that a fluid connection between the inner and outer container is produced, the piercer (9) having for this purpose a fluid passage in the form of a longitudinal groove (12), flat or the like whose axial extent is dimensioned such that, prior to the opening of the predetermined breaking point (11), a fluid seal between the piercer (9) and the axial guide bore (23) in the base (14) of the outer container (1) has been established, characterized in that the axial guide bore (23) in the base (14) of the outer container (1) is closed at the inside of the container by a closure diaphragm (22) and in that the axial extent (D) of the fluid passage in the piercer (9) is smaller than the length (L) of the axial guide bore (23) in the base (14) of the outer container (1).

2. Device according to Claim 1, characterized in that the predetermined breaking point (11) of the inner container (2) is part of a closure plug (7) of corrosion-resistant material, preferably rubber, plastic or the like, which can be inserted into a container opening (20).

3. Device according to Claim 2, characterized in that the predetermined breaking point is bounded by a notch ring (21).

4. Device according to one of Claims 1 to 3, characterized in that, in the base region of the outer container (1), the inner container (2) is supported at least laterally, i.e. in the radial direction, on a closure plug (8) surrounding the axial guide bore (23) for the piercer (9).

5. Device according to one of Claims 1 to 4, characterized in that an upper support (4) of the inner container (2), which support faces the discharge valve (3), presses said container downwards in the manner of a spring against the base (14) of the outer container (1).

## Revendications

1. Dispositif de fabrication et de vaporisation d'un mélange constitué d'au moins deux composants (A, B), par exemple, des liquides, et d'un gaz propulseur (G), constitué de deux réservoirs (1, 2) disposés à l'intérieur l'un de l'autre pour recevoir les composants à mélanger (A, B) et le gaz propulseur (G) et d'une soupape de dégagement (3) disposée sur le réservoir extérieur (1) comportant un petit tube de dégagement (13) actionnable de l'extérieur destiné à réaliser une liaison de fluide avec le volume intérieur du réservoir extérieur (1), le réservoir intérieur (2) présentant sur son extrémité opposée à la valve de dégagement (3) et tournée vers le fond (14) du réservoir extérieur (1) un emplacement destiné à la rupture (11) en forme de membrane, qui peut-être rompu au moyen d'un poinçon (9) en forme de tige qui peut être introduit de l'extérieur à travers un alésage de guidage axial (23) disposé dans le fond (14) du réservoir extérieur (1), de façon à produire une liaison de fluide entre les réservoirs intérieur et extérieur, le poinçon (9) présentant à cet effet un passage de fluide sous forme d'une rainure longitudinale (12), d'un méplat ou similaire, dont l'extension axiale est dimensionnée de telle façon qu'avant l'ouverture de l'emplacement destiné à la rupture (11) est réalisé un joint d'étanchéité au fluide entre le poinçon (9) et l'alésage (23) de guidage axial dans le fond (14) du réservoir extérieur (1), caractérisé en ce que l'alésage de guidage axial (23) dans le fond (14) du réservoir extérieur (1) est fermé sur le coté inférieur du réservoir par une membrane obturatrice (22), et en ce que l'extension axiale (D) du passage de fluide dans le poinçon (9) est plus petit que la longueur (L) de l'alésage de guidage axial (23) dans le fond (14) du réservoir extérieur (1).

2. Dispositif selon la revendication 1, caractérisé en ce que l'emplacement (11) destiné à la rupture du réservoir intérieur (2) fait partie d'un appendice de fermeture (7) insérable dans une ouverture (20) du réservoir, en matière résistante à la corrosion, de préférence du caoutchouc, une matière plastique ou similaire.

3. Dispositif selon la revendication 2, caractérisé en ce que l'emplacement destiné à la rupture est délimité par une rainure annulaire (21).

4. Dispositif selon l'une des revendications 1 à 3, caractérisé en ce que le réservoir intérieur (2) est supporté dans la zone du fond du réservoir extérieur (1) sur un appendice de fermeture (8) entourant l'orifice de guidage (23) du poinçon (9), au moins latéralement, c'est-à-dire en direction radiale.

5. Dispositif selon l'une des revendications 1 à 4, caractérisé en ce qu'un appui supérieur (4) du réservoir intérieur (2), tourné vers la valve de dégagement (3), appuie celui-ci à la façon d'un ressort vers le bas contre le fond (14) du réservoir extérieur (1).
